# EUROPÄISCHE PATENTSCHRIFT

(11) **EP 3 761 842 B1**
(45) Veröffentlichungstag und Bekanntmachung des Hinweises auf die Patenterteilung: **02.08.2023**
(21) Anmeldenummer: 19709878.3
(22) Anmeldetag: 05.03.2019
(51) Int. Cl.: A47L 13/20, A47L 13/50, A47L 13/16, A47L 19/00

(54) **SPÜLBECKENEINSATZ**
SINK APPLICATION
DISPOSITIF POUR EVIER

(30) Priorität: 08.03.2018 DE 202018101310 U; 27.08.2018 DE 202018104910 U
(43) Veröffentlichungstag der Anmeldung: 13.01.2021
(73) Patentinhaber: Benzing, Christian P., 70192 Stuttgart (DE)
(72) Erfinder: Benzing, Christian P., 70192 Stuttgart (DE)
(74) Vertreter: Fleck, Hermann-Josef
(86) Internationale Anmeldenummer: PCT/EP2019/055399
(87) Internationale Veröffentlichungsnummer: WO 2019/170644

(56) Entgegenhaltungen:
- GB-A- 187 902
- JP-U- S57 115 356
- KR-A- 20150 141 093
- US-A- 797 135

## Beschreibung

Die Erfindung bezieht sich auf einen Spülbeckeneinsatz mit mindestens einer Haltestange für Putzlappen und dergleichen.

Putzlappen und dergleichen werden nach dem Spülen und Putzen der Ablagen meist auf Ablageflächen neben dem Spülbecken abgelegt oder im Bereich des Spülbeckens oder entfernt davon aufgehängt. Denkbar ist es auch, einen Putzlappen beispielsweise an einem in das Spülbecken gestellten Behältnis zum Abtropfen aufzuhängen. Derartige Vorrichtungen sind teils umständlich im Aufbau, teils umständlich in der Handhabung.

Ein Spülbeckeneinsatz der eingangs genannten Art mit mehreren Haltestangen geeignet für Putzlappen oder dergleichen ist in der KR 2015 0141093 A gezeigt. Weitere Spülbeckeneinsätze unterschiedlicher Konstruktion sind in der DE 10 2009 035 657 A1, der DE 10 2014 115 328 A, der DE 10 2015 122 606 A1, der DE 201 17 890 U1 und der DE 203 11 426 U1 vorgeschlagen.

Der vorliegenden Erfindung liegt die Aufgabe zugrunde, einen Spülbeckeneinsatz bereit zu stellen, der platzsparend und mit wenigen Handgriffen ein Aufräumen von Putzlappen nach ihrem Gebrauch ermöglicht.

Diese Aufgabe wird durch einen Spülbeckeneinsatz mit den Merkmalen des Anspruchs 1 gelöst. Hierbei ist der Spülbeckeneinsatz mit mindestens einer Haltestange für Putzlappen und dergleichen ausgestattet, wobei die mindestens eine Haltestange an ihren beiden Endabschnitten flach ausgebildet ist. Verschiedene Anordnungsmöglichkeiten und Anpassungsmöglichkeiten an verschiedene Spülbeckenformen ergeben sich dabei dadurch, dass die mindestens eine Haltestange einen Längenverstellmechanismus aufweist. Gute Anpassungsmöglichkeiten und auch Unterbringmöglichkeiten des Spülbeckeneinsatzes ergibt dabei die Ausgestaltung, dass die mindestens eine Haltestange aus mindestens zwei Teilstangen zusammengesetzt ist, die mit komplementär ineinandergreifenden Abschnitten versehen sind. Beispielsweise kann die Haltestange beziehungsweise können gegebenenfalls mehrere Haltestangen teleskopartig verstellbar ausgebildet sein.

Damit wird ein Spülbeckeneinsatz mit einfachem Aufbau und einfacher Handhabung bereitgestellt, der ein einfaches Aufhängen insbesondere auch nasser Putzlappen ermöglicht.

Der Spülbeckeneinsatz weist bei einer Ausgestaltungsvariante an sich gegenüberliegenden Spülbeckenrändern randübergreifend einsetzbare Lagerstücke auf, an denen die mindestens eine Haltestange mit ihren beiden Endabschnitten gehalten ist.

Verschiedene weitere Ausführungsvarianten bestehen darin, dass die komplementär ineinandergreifenden Abschnitte als aufeinander abgestimmte Steckabschnitte oder als aufeinander abgestimmte Gewindeabschnitte mit einem Innengewinde einerseits und Außengewinde andererseits ausgebildet sind.

Eine für den Gebrauch vorteilhafte Ausgestaltung besteht darin, dass der Längenverstellmechanismus arretierbar, insbesondere verrastbar ausgebildet ist.

Für einen einfachen Aufbau und Gebrauch sind auch die Maßnahmen von Vorteil, dass die Lagerstücke einstückig ausgebildet sind und jeweils einen auf der Oberseite eines Beckenrands auflegbaren Auflageabschnitt und einen in das Spülbecken eingreifenden, sich gegen die Beckenwand an deren zugeordneten oberen Bereich anlegenden Stützabschnitt aufweisen und auf ihren beim Gebrauch einander zugewandten Seiten jeweils mit mindestens einer Ausnehmung zur Aufnahme der zugewandten Endabschnitte der mindestens einen Haltestange versehen sind. Dabei können die Ausnehmungen leicht klemmend, aber doch eine gute Lösbarkeit gewährleistend ausgebildet sein.

Für die Handhabung ist es günstig, dass die Ausnehmungen bezüglich der Gebrauchslage nach oben offen sind.

Verschiedene Ausführungsvarianten ergeben sich dadurch, dass die mindestens eine Haltestange und/oder die Lagerstücke aus Kunststoff, Gummi, korrosionsfreiem Metall, Holz oder Keramik hergestellt sind oder eine Kombination dieser Materialien aufweisen. Dabei können z. B. nur die Endabschnitte der Haltestange(n) griffig ausgebildet bzw. mit einer Gummierung versehen sein.

Ist vorgesehen, dass die mindestens eine Haltestange und/oder die Lagerstücke zumindest auf ihrer beim Gebrauch der Spülbeckenfläche zugewandten Seite mit einer griffigen Struktur aus gummielastischem Material versehen ist/sind, so ergibt sich eine gute Haltefunktion mit guter Griffigkeit und schonenden Anbringung am Beckenrand.

Für den Gebrauch ist weiterhin von Vorteil, dass die mindestens eine Haltestange und die Lagerstücke spülmaschinenfest ausgebildet sind.

Erweiterte Nutzungsmöglichkeiten werden dadurch erhalten, dass zusätzliche Halteelemente wie Häkchen zum Aufnehmen weiterer Putzutensilien vorhanden sind, die an der mindestens einen Haltestange anbringbar sind.

Die Erfindung wird nachfolgend anhand von Ausführungsbeispielen unter Bezugnahme auf die Zeichnungen näher erläutert. Es zeigen:
- Fig. 1: einen Spülbeckeneinsatz mit zwei Haltestangen und endseitigen Lagerstücken in perspektivischer Ansicht,
- Fig. 2A: eine nicht erfindungsgemäße, einstückige Haltestange,
- Fig. 2B: eine aus zwei Teilstangen mit Steckabschnitten zusammengesetzte Haltestange ausschnittsweise im Längsschnitt und
- Fig. 2C: eine aus zwei Teilstangen mit Gewindeabschnitten zusammengesetzte Haltestange ausschnittsweise im Längsschnitt.

Fig. 1 zeigt einen Spülbeckeneinsatz 1 mit zwei Haltestangen 2, die jeweils aus einer ersten Teilstange 20 und einer zweiten Teilstange 21 in einem Verbindungsbereich koaxial aneinander angebracht sind. An ihren Endabschnitten sind die starren beziehungsweise biegesteifen Haltestangen 2 in Ausnehmungen 33 eingesetzt, die in Lagerstücken 3 angeordnet sind. Die Haltestangen 2 können zumindest an ihren beiden Endabschnitten flach ausgebildet sein. Sie können insbesondere bei flacher Ausbildung zumindest der Endabschnitte auch unmittelbar zur Auflage an Abschnitten des Beckenrands genutzt werden.

Beim Gebrauch werden die Lagerstücke 3 an sich gegenüberliegenden oberen Randabschnitten eines Spülbeckens eingesetzt, wozu die Lagerstücke 3 mit einem Auflageabschnitt 30, der auf einer den Spülbeckenrand umgebenden Oberseite des Spülbeckens aufgelegt wird, und einem Stützabschnitt 31 versehen sind, der sich an der Innenseite des oberen Spülbeckenrands abstützt, wobei der Übergangsbereich zwischen der Innenseite und der Oberseite des Spülbeckens in eine zwischen dem Auflageabschnitt 30 und dem Stützabschnitt 31 ausgebildete Aussparung 32 eingreift. Abweichend von der schematischen Darstellung nach Fig. 1 können die Übergangsbereiche und Außenkonturen der Lagerstücke 3 gerundete Formen aufweisen.

Die Aussparungen 32 sind an den Durchmesser der Endabschnitte der Haltestangen 2 angepasst, so dass sie ein einfaches Einsetzen der Haltestangen 2 ermöglichen, wobei auch eine leichte Klemmwirkung bewirkt sein kann, die jedoch eine leichte Lösbarkeit ermöglicht. Die Endabschnitte können bei Verwendung der Lagerstücke 3 gleichen Querschnitt wie der anschließende Teil der Haltestange 2 aufweisen, d. h. eine Abflachung ist dann nicht erforderlich. Vorteilhaft sind die Aussparungen 32 nach oben offen, so dass die Haltestangen 2 leicht von oben eingesetzt beziehungsweise nach oben herausgenommen werden können. In einer Ausführungsvariante sind die Aussparungen 32 als Stecköffnungen oder Gewindebohrungen ausgebildet, in die die Endabschnitte der Haltestangen 2 einsteckbar beziehungsweise einschraubbar sind.

Die Lagerstücke 3 können insbesondere auf ihren der Spülbeckenfläche zugekehrten Flächenbereichen, wie der Aussparung 32, mit einer griffigen, z. B. gummielastischen, Auflage versehen sein, so dass sie eine einfache, rutschfeste und schonende Lagerung am Beckenrand ergeben.

Die Fig. 2A, 2B und 2C zeigen verschiedene Ausgestaltungsvarianten der Haltestange 2. Während in Fig. 2A die nicht erfindungsgemäße Haltestange einstückig ausgebildet ist, sind die Ausführungen nach den Fig. 2B und 2C mehrstückig, insbesondere aus einer ersten und einer zweiten Teilstange 20, 21 ausgebildet und in einem Verbindungsbereich mit aneinander angepassten komplementären Abschnitten zusammengesetzt. Bei der Ausführung nach Fig. 2B ist dabei eine Steckverbindung 22 vorgesehen, die ein einfaches, möglichst spielfreies Ineinanderstecken der ineinandergreifenden Abschnitte und ein einfaches Auseinandernehmen ermöglicht. Dabei sind die ineinandergreifenden Abschnitte genügend lang um einen großen Verstellbereich und damit eine Anpassung an unterschiedliche Spülbeckenausmaße zu bieten, wobei die biegesteife, etwas elastische beziehungsweise starre Ausbildung in Querrichtung er-halten bleibt. Auch kann dadurch der Spülbeckeneinsatz 1 auch dann in unterschied-licher Ausrichtung in ein Spülbecken eingesetzt werden, wenn sich dessen Breite und Länge unterscheiden. Bei der Ausführung nach Fig. 2C ist der Verbindungsbereich mit einer Gewindeverbindung 23 versehen, die einerseits ein Innengewinde und andererseits ein dazu komplementäres Außengewinde aufweist. Ein Längenverstellmechanismus der Haltestange 2 ist vorteilhaft arretierbar, wie z. B. verrastbar, in verschiedenen einstellbaren Längen ausgebildet. Die Haltestange 2 beziehungsweise die erste und die zweite Teilstange 20, 21 besitzen vorzugsweise runden Querschnitt, jedoch sind auch andere Querschnittsformen denkbar. Insbesondere sind die Endabschnitte der Haltestange(n) 2 für eine gute Auflage flach ausgebildet. Die Haltestange(n) weist (weisen) eine glatte oder eine z. B. in Längsrichtung mit einer Rillenstruktur versehene Oberfläche auf und können aus Voll- oder Hohlprofil ausgebildet sein. Bei Herstellung aus einem Hohlprofil können sie an ihren freien Enden offen oder geschlossen sein.

Die einzelnen Teile des Spülbeckeneinsatzes, Haltestange beziehungsweise Haltestangen 2 und Lagerstücke 3, können aus unterschiedlichen Materialien ausgebildet sein, die hohe Anforderungen an Hygiene, Reinigbarkeit und Haltbarkeit erfüllen, beispielsweise aus Kunststoff, hartem Gummi, korosionsfreiem Metall, Holz oder Keramik oder Kombinationen aus diesen Materialen.

## Patentansprüche

1. Spülbeckeneinsatz (1) mit mindestens einer Haltestange (2) für Putzlappen und dergleichen, die an ihren beiden Endabschnitten flach ausgebildet ist,
**dadurch gekennzeichnet,**
**dass** die mindestens eine Haltestange (2) einen Längenverstellmechanismus aufweist, wobei die mindestens eine Haltestange (2) aus mindestens zwei Teilstangen (20, 21) zusammengesetzt ist, die mit komplementär ineinandergreifenden Abschnitten versehen sind.

2. Spülbeckeneinsatz nach Anspruch 1,
**dadurch gekennzeichnet,**
**dass** der Spülbeckeneinsatz (1) an sich gegenüberliegenden Spülbeckenrändern randübergreifend einsetzbare Lagerstücke (3) aufweist, an denen die mindestens eine Haltestange (2) mit ihren beiden Endabschnitten gehalten ist.

3. Spülbeckeneinsatz (1) nach Anspruch 1 oder 2,
**dadurch gekennzeichnet,**
**dass** die komplementär ineinandergreifenden Abschnitte als aufeinander abgestimmte Steckabschnitte oder als aufeinander abgestimmte Gewindeabschnitte mit einem Innengewinde einerseits und Außengewinde andererseits ausgebildet sind.

4. Spülbeckeneinsatz nach einem der vorhergehenden Ansprüche,
**dadurch gekennzeichnet,**
**dass** die mindestens zwei Teilstangen (20, 21) mit einem arretierbaren, insbesondere verrastbaren Längenverstellmechanismus versehen sind.

5. Spülbeckeneinsatz (1) nach einem der Ansprüche 2 bis 4,
**dadurch gekennzeichnet,**
**dass** die Lagerstücke (3) einstückig ausgebildet sind und jeweils einen auf der Oberseite eines Beckenrands auflegbaren Auflageabschnitt (30) und einen in das Spülbecken eingreifenden, sich gegen die Beckenwand an deren zugeordneten oberen Bereich anlegenden Stützabschnitt (31) aufweisen und auf ihren beim Gebrauch einander zugewandten Seiten jeweils mit mindestens einer Ausnehmung zur Aufnahme der zugewandten Endabschnitte der mindestens einen Haltestange (2) versehen sind.

6. Spülbeckeneinsatz (1) nach Anspruch 5,
**dadurch gekennzeichnet,**
**dass** die Ausnehmungen bezüglich der Gebrauchslage nach oben offen sind.

7. Spülbeckeneinsatz (1) nach einem der vorhergehenden Ansprüche,
**dadurch gekennzeichnet,**
**dass** die mindestens eine Haltestange (2) und/oder die Lagerstücke (3) aus Kunststoff, Gummi, korrosionsfreiem Metall, Holz oder Keramik hergestellt sind oder eine Kombination dieser Materialien aufweisen.

8. Spülbeckeneinsatz (1) nach einem der Ansprüche 2 bis 7,
**dadurch gekennzeichnet,**
**dass** die Lagerstücke (3) zumindest auf ihrer beim Gebrauch der Spülbeckenfläche zugewandten Seite mit einer griffigen Struktur aus gummielastischem Material versehen sind.

9. Spülbeckeneinsatz (1) nach einem der Ansprüche 2 bis 8,
**dadurch gekennzeichnet,**
**dass** die mindestens eine Haltestange (2) und die Lagerstücke (3) spülmaschinenfest ausgebildet sind.

10. Spülbeckeneinsatz (1) nach einem der vorhergehenden Ansprüche,
**dadurch gekennzeichnet,**
**dass** zusätzliche Halteelemente wie Häkchen zum Aufnehmen weiterer Putzutensilien vorhanden sind, die an der mindestens einen Haltestange (2) anbringbar sind.

## Claims

1. Sink insert (1) comprising at least one holding rod (2) for cleaning cloths and the like, which rod is flat at its two end portions,
**characterized in that**
the at least one holding rod (2) has a length adjustment mechanism, the at least one holding rod (2) being composed of at least two partial rods (20, 21) which are provided with complementarily interlocking portions.

2. Sink insert according to claim 1,
**characterized in that**
the sink insert (1) has bearing pieces (3) which can be inserted in an edge-overlapping manner on opposite sink edges and on which the at least one holding rod (2) is held by its two end portions.

3. Sink insert (1) according to either claim 1 or claim 2,
**characterized in that**
the complementarily interlocking portions are designed as plug-in portions that are matched to one another or as threaded portions that are matched to one another and comprise an internal thread on one side and external thread on the other side.

4. Sink insert according to any of the preceding claims,
**characterized in that**
the at least two partial rods (20, 21) are provided with a lockable, in particular latchable, length adjustment mechanism.

5. Sink insert (1) according to any of claims 2 to 4,
**characterized in that**
the bearing pieces (3) are formed in one piece and each have a contact portion (30) which can be placed on the upper side of a basin edge and a support portion (31) which engages in the sink and which bears against the basin wall at the associated upper region thereof, and are each provided, on the sides thereof which face one another during use, with at least one recess for receiving the nearest end portions of the at least one holding rod (2).

6. Sink insert (1) according to claim 5,
**characterized in that**
the recesses are open at the top with respect to the position of use.

7. Sink insert (1) according to any of the preceding claims,
**characterized in that**
the at least one holding rod (2) and/or the bearing pieces (3) are made of plastics material, rubber, corrosion-free metal, wood or ceramic, or have a combination of these materials.

8. Sink insert (1) according to any of claims 2 to 7,
**characterized in that**
the bearing pieces (3) are provided, at least on their side facing the sink surface during use, with a non-slip structure made of rubber-elastic material.

9. Sink insert (1) according to any of claims 2 to 8,
**characterized in that**
the at least one holding rod (2) and the bearing pieces (3) are designed to be dishwasher safe.

10. Sink insert (1) according to any of the preceding claims,
**characterized in that**
additional holding elements such as hooks for receiving further cleaning utensils are present, which holding elements are attachable to the at least one holding rod (2).

## Revendications

1. Insert d'évier (1) comportant au moins une barre de retenue (2) pour des chiffons de nettoyage et analogues, laquelle barre de retenue est conçue plate au niveau de ses deux sections d'extrémité,
**caractérisé en ce que**
l'au moins une barre de retenue (2) présente un mécanisme de réglage de la longueur, l'au moins une barre de retenue (2) étant composée d'au moins deux barres partielles (20, 21) qui sont pourvues de sections venant en prise les unes dans les autres de manière complémentaire.

2. Insert d'évier selon la revendication 1,
**caractérisé en ce que**
l'insert d'évier (1) présente, au niveau de bords d'évier opposés les uns aux autres, des pièces d'appui (3) pouvant être insérées en faisant saillie au-delà du bord, sur lesquelles l'au moins une barre de retenue (2) est maintenue par ses deux sections d'extrémité.

3. Insert d'évier (1) selon la revendication 1 ou 2,
**caractérisé en ce que**
les sections venant en prise les unes dans les autres de manière complémentaire sont conçues sous forme de sections enfichables adaptées les unes aux autres ou sous forme de sections filetées adaptées les unes aux autres à l'aide d'un filetage intérieur d'une part et d'un filetage extérieur d'autre part.

4. Insert d'évier selon l'une quelconque des revendications précédentes,
**caractérisé en ce que**
les au moins deux barres partielles (20, 21) sont pourvues d'un mécanisme de réglage de la longueur pouvant être verrouillé, en particulier pouvant être encliqueté.

5. Insert d'évier (1) selon l'une des revendications 2 à 4,
**caractérisé en ce que**
les pièces d'appui (3) sont conçues d'une seule pièce et présentent respectivement une section d'appui (30) pouvant être posée sur la face supérieure d'un bord d'évier et une section de support (31) venant en prise dans l'évier et appliquée contre la paroi d'évier au niveau de sa zone supérieure associée, et sont pourvues, sur leurs faces orientées l'une vers l'autre lors de l'utilisation, de respectivement au moins un évidement pour la réception des sections d'extrémité orientées de l'au moins une barre de retenue (2).

6. Insert d'évier (1) selon la revendication 5,
**caractérisé en ce que**
les évidements sont ouverts vers le haut par rapport à la position d'utilisation.

7. Insert d'évier (1) selon l'une quelconque des revendications précédentes,
**caractérisé en ce que**
l'au moins une barre de retenue (2) et/ou les pièces d'appui (3) sont fabriquées en matière plastique, en caoutchouc, en métal résistant à la corrosion, en bois ou en céramique ou présentent une combinaison desdits matériaux.

8. Insert d'évier (1) selon l'une des revendications 2 à 7,
**caractérisé en ce que**
les pièces d'appui (3) sont pourvues, au moins sur leur face orientée vers la surface d'évier lors de l'utilisation, d'une structure adhérente en un matériau possédant l'élasticité du caoutchouc.

9. Insert d'évier (1) selon l'une des revendications 2 à 8,
**caractérisé en ce que**
l'au moins une barre de retenue (2) et les pièces d'appui (3) sont conçues pour résister au lave-vaisselle.

10. Insert d'évier (1) selon l'une quelconque des revendications précédentes,
**caractérisé en ce que**
des éléments de retenue supplémentaires tels que des crochets sont prévus pour la réception d'autres ustensiles de nettoyage, lesquels éléments de retenue supplémentaires peuvent être fixés à l'au moins une barre de retenue (2).
